# EUROPÄISCHE PATENTSCHRIFT

(11) **EP 2 227 612 B1**
(45) Veröffentlichungstag und Bekanntmachung des Hinweises auf die Patenterteilung: **12.04.2017**
(21) Anmeldenummer: 08860859.1
(22) Anmeldetag: 17.12.2008
(51) Int. Cl.: E04F 15/02

(54) **VERKLEIDUNGSPANEEL UND DARAUS GEBILDETE VERKLEIDUNG**
CLADDING PANEL AND CLADDING FORMED THEREFROM
PANNEAU D'HABILLAGE ET HABILLAGE CONSTITUÉ DE CELUI-CI

(30) Priorität: 18.12.2007 DE 102007061035
(43) Veröffentlichungstag der Anmeldung: 15.09.2010
(73) Patentinhaber: KAINDL FLOORING GmbH, 5071 Wals (AT)
(72) Erfinder: DÜRNBERGER, Gerhard, 5204 Strasswalchen (AT)
(74) Vertreter: Weickmann & Weickmann PartmbB
(86) Internationale Anmeldenummer: PCT/EP2008/010783
(87) Internationale Veröffentlichungsnummer: WO 2009/077178

(56) Entgegenhaltungen:
- EP-A- 1 746 218
- WO-A-03/087497
- WO-A-2005/068747
- WO-A1-2005/054599
- WO-A2-2007/141605
- DE-A1- 2 159 042
- DE-A1- 10 321 758

## Beschreibung

Die Erfindung betrifft ein Verkleidungspaneel zur Verkleidung eines Untergrunds, insbesondere eines Fußbodens, welches eine zur Anlage am Untergrund bestimmte Anlagefläche und eine von der Anlagefläche abgewandte Sichtfläche aufweist, und welches ferner zwei Paare von einander gegenüberliegenden Seitenrändern aufweist, von denen wenigstens eines mit Kopplungseinheiten versehen ist, wobei diese Kopplungseinheiten jeweils ein Kopplungselement und eine Kopplungsausnehmung umfassen, wobei die Kopplungselemente im Wesentlichen L-förmig ausgebildet sind, wobei ein einem ersten Seitenrand zugeordnetes erstes Kopplungselement einen ersten Hauptsteg und einen ersten Nebensteg aufweist und ein einem zweiten Seitenrand zugeordnetes zweites Kopplungselement einen zweiten Hauptsteg und einen zweiten Nebensteg aufweist, wobei der erste Hauptsteg und der zweite Hauptsteg im Wesentlichen parallel zur Erstreckungsrichtung des Verkleidungspaneels verlaufen, und wobei die erste Kopplungseinheit und die zweite Kopplungseinheit derart ausgebildet und angeordnet sind, dass sie mit einer zweiten Kopplungseinheit bzw. einer ersten Kopplungseinheit eines identisch ausgebildeten Verkleidungspaneels bezüglich einer Relativverlagerung der beiden Verkleidungspaneele in ihrer Erstreckungsrichtung im Wesentlichen spielfrei ineinandergreifend verbindbar sind.

Derartige Verkleidungspaneele verfügen üblicherweise an dem längeren der beiden Paare von einander gegenüberliegenden Seitenrändern über Kopplungselemente, die durch Ineinander-Schwenken um eine zu dem Seitenrand im Wesentlichen parallel verlaufende Achse (so genannte "Angling-Kopplungselemente") oder durch Ineinander-Schieben in einer zur Paneelebene im Wesentlichen parallel verlaufenden Richtung miteinander verbunden werden können. An dem kürzeren der beiden Paare von einander gegenüberliegenden Seitenrändern können die Verkleidungspaneele mit Kopplungselementen versehen sein, welche durch einfaches Ineinander-Fügen in einer zur Paneelebene im Wesentlichen orthogonal verlaufenden Richtung (so genannte "Fold-Down-Kopplungselemente") oder wiederum durch Ineinander-Schwenken um eine zu dem Seitenrand im Wesentlichen parallel verlaufende Achse ("Angling-Kopplungselemente") miteinander verbunden werden können. Während die Gestalt der Fold-Down-Kopplungselemente eine reine, d.h. praktisch unverfälschte, L-Form aufweisen, verfügen die Angling-Kopplungselemente an der vom Hauptsteg der L-Form abgewandten Seitenfläche des Nebenstegs der einen Kopplungseinheit über einen zusätzlichen Ansatz, der in eine zugeordnete Vertiefung der Kopplungsausnehmung der anderen Kopplungseinheit eingreift. In diesem Fall kann man von einer entarteten oder abgewandelten L-Form sprechen.

Unabhängig von der konkreten Ausbildung der Kopplungselemente kommt es in der Praxis, beispielsweise beim Begehen eines aus derartigen Verkleidungspaneelen gebildeten Fußbodenbelages, zu knarrenden Geräuschen. Diese Geräusche sind zwar aufgrund der größeren Freiheit für Relativbewegungen, insbesondere in einer zur Paneelebene im Wesentlichen orthogonal verlaufenden Richtung, bei Fold-Down-Kopplungselementen deutlicher zu vernehmen als bei Angling-Kopplungselementen, treten aber auch dort auf. Zu einer stärkeren Geräuschentwicklung kommt es zudem bei Verkleidungspaneelen, deren aneinander anliegende Stirnflächen zumindest an die Sichtfläche angrenzend beschichtet, beispielsweise lackiert, worden sind. Eine solche Beschichtung wird beispielsweise bei über einen MDF-Kern verfügenden Verkleidungspaneelen vorgesehen, deren Sichtfläche der Stirnfläche benachbart mit einer Fase versehen ist, die sich bis in den MDF-Kern hinein erstreckt, um den MDF-Kern vor dem Eindringen von Feuchtigkeit zu schützen. Die Geräuschentwicklung tritt aber auch bei Verkleidungspaneelen auf, deren Stirnflächen nicht beschichtet sind.

Es ist daher Aufgabe der vorliegenden Erfindung, ein Verkleidungspaneel der eingangs genannten Art anzugeben, bei welchem die Geräuschentwicklung zumindest reduziert, wenn nicht gar vollständig ausgeschlossen ist. Erfindungsgemäß wird diese Aufgabe durch ein Verkleidungspaneel mit den Merkmalen des Anspruchs 1 gelöst.

Durch den erfindungsgemäß vorgesehenen Mindestabstand, der beispielsweise wenigstens 0,05 mm, bevorzugter wenigstens 0,1 mm, betragen kann, kann verhindert werden, dass die Stirnflächen der beiden miteinander verbundenen Verkleidungspaneele bei einer Relativbewegung aneinander reiben. Es hat sich nämlich herausgestellt, dass diese Reibung die Ursache für die Entstehung der Geräusche ist. Das Vorsehen eines derartigen Mindestabstands läuft dem üblichen fachmännischen Denken zuwider, da dies mit dem bewussten und vorsätzlichen Vorsehen eines Spalts zwischen den beiden Verkleidungspaneelen gleichzusetzen ist. Das Vorsehen von Spalten ist aber unerwünscht, da Spalte zum einen das gleichmäßige Erscheinungsbild des aus den Verkleidungspaneelen gebildeten Belags stören und zum anderen das Eindringen von Feuchtigkeit in die Verkleidungspaneele erleichtern. Es hat sich aber gezeigt, dass insbesondere das Eindringen von Feuchtigkeit auch auf andere Art und Weise vermieden werden kann, beispielsweise durch eine ausreichende Ausdehnung der vorstehend bereits angesprochenen Beschichtung.

Ein weiterer Beitrag zur Geräuschminderung wird erfindungsgemäß dadurch geleistet, dass diejenigen Flächenpaare der ersten Kopplungseinheit und der zweiten Kopplungseinheit, die für den in der Erstreckungsrichtung der Verkleidungspaneele im Wesentlichen spielfreien Eingriff sorgen, zu einer zur Paneelebene orthogonalen Richtung schräg verlaufen. Hierdurch kann verhindert werden, dass diese Flächenpaare bei einer Relativbewegung der beiden miteinander verbundenen Verkleidungspaneele in einer zur Paneelebene orthogonal verlaufenden Richtung aneinander reiben. Vielmehr treten sie kurzzeitig außer Eingriff miteinander.

In diesem Zusammenhang sei noch angemerkt, dass bei einer der beiden Kopplungseinheiten die einen Teil der Flächenpaare bildenden Flächen Seitenflächen bzw. Seitenflächenabschnitte des Nebenstegs des Kopplungselements sind, während es bei der jeweils anderen Kopplungseinheit Seitenflächen bzw. Seitenflächenabschnitte der zugehörigen Kopplungsausnehmung sind. Bei einem Kopplungselement mit reiner L-Form bilden also die schräg verlaufenden Seitenflächen bzw. Seitenflächenabschnitte des Nebenstegs zusammen mit dessen Stirnfläche einen konvexen Flächenverlauf, der den Nebensteg begrenzt. Hierdurch wird die Spielfreiheit bei gleichzeitiger Robustheit der sie sicherstellenden Elemente der Kopplungseinheiten realisiert. In analoger Weise wird der konvexe Flächenverlauf bei einem Kopplungselement mit entarteter L-Form von den schräg verlaufenden Seitenflächen bzw. Seitenflächenabschnitten und den Stirnflächen bzw. Stirnflächenbeiträgen des Nebenstegs und des Ansatzes gebildet.

Das der vorliegenden Erfindung zugrundeliegende Problem, einer Geräuschentwicklung entgegenzuwirken, ist in der DE 20 2004 019 475 U1 angesprochen. Zur Lösung dieses Problems schlägt diese Druckschrift vor, ein Spiel zwischen den Paneelen vorzusehen. Infolge dieses Spiels können aber die Abstände zwischen benachbarten Paneelen variieren, was sich auf das Erscheinungsbild der aus den Paneelen gebildeten Verkleidung nachteilig auswirkt.

Eine spielfreie Verbindung benachbarter Paneele unter Belassung eines Spalts zwischen den Paneelen ist aus der DE 10 2005 034 094 A1 oder der EP 1 746 218 A1 bekannt.

Das erfindungsgemäße Problem, einer Geräuschentwicklung entgegenzuwirken, ist in dieser Druckschrift aber nicht angesprochen. Vielmehr geht es ihr um die Möglichkeit, die Paneele mit hohen Fertigungstoleranzen und damit zeit- und kostengünstig herstellen zu können. Zudem ist zur Verwirklichung der Spielfreiheit am Hauptsteg der L-Form ein zusätzliches Element angeformt, das in eine Ausnehmung eingreift, welche in der Stirnfläche des Nebenstegs der L-Form des anderen Paneels ausgebildet ist. Hierdurch wird die Spielfreiheit durch das Zusammenwirken relativ feiner Strukturen verwirklicht, was das Risiko einer Beschädigung der Kopplungseinheiten heraufbeschwört.

Lediglich der Vollständigkeit halber sei zum Stand der Technik ferner auf r die WO 2005/054599 A1, die WO 2007/141605 A2, die DE 21 59 042 A1, die DE 10 2004 049 352 A1, die DE 199 33 343 A1, die DE 202 05 538 U1 und die DE 200 08 708 U1 verwiesen.

Mit besonderem Vorteil kann die vorliegende Erfindung bei Verkleidungspaneelen eingesetzt werden, bei denen die Sichtfläche der ersten Seitenfläche des ersten Nebenstegs benachbart oder/und der ersten Seitenfläche des zweiten Seitenrands benachbart einen zur Erstreckungsrichtung des Verkleidungspaneels schräg verlaufenden Flächenabschnitt umfasst. Wie vorstehend bereits erläutert wurde, kommt es bei derartigen, mit einer Fase versehenen Verkleidungspaneelen zu einer besonders starken Geräuschentwicklung. Der erfindungsgemäße Mindestabstand wirkt sich daher bei diesen Verkleidungspaneelen besonders geräuschmindernd aus. Zudem kann durch die beidseits der Stoßfläche der beiden Verkleidungspaneele vorgesehenen Fasen der durch den Mindestabstand hervorgerufene Spalt in besonders einfacher Weise für das Auge des Betrachters kaschiert werden. Grundsätzlich ist es aber auch denkbar, den Spalt rein optisch zu kaschieren, d.h. durch entsprechende Wahl des Designs der Sichtfläche. Darüber hinaus verfügt ein aus derartigen Verkleidungspaneelen gebildeter Belag über eine angenehme Haptik, da die Fasen auch geringfügige Höhenunterschiede zwischen den Sichtfläche in der aneinander angrenzenden Verkleidungspaneele nicht mehr spürbar zu Tage treten lassen.

Vorteilhaft ist ferner, wenn die Stirnfläche des Nebenstegs der einen Kopplungseinheit und die Bodenfläche der Kopplungsausnehmung der anderen Kopplungseinheit voneinander im Abstand angeordnet sind, während die Stirnfläche des Nebenstegs der anderen Kopplungseinheit und die Bodenfläche der Kopplungsausnehmung der einen Kopplungseinheit aneinander anliegen. Von besonderem Vorteil ist dies dann, wenn die eine Kopplungseinheit diejenige Kopplungseinheit ist, deren Flächenpaare für den in der Erstreckungsrichtung der Verkleidungspaneele im Wesentlichen spielfreien Eingriff sorgen, da der Keileingriff der Flächenpaare dann nicht durch den Anschlag der Stirnfläche des Nebenstegs auf der Bodenfläche der Kopplungsausnehmung beeinträchtigt wird, während gleichzeitig der Nebensteg der anderen Kopplungseinheit für eine Justierung in einer zur Paneelebene orthogonalen Richtung sorgt.

Die Justierung in einer zur Paneelebene orthogonalen Richtung kann zusätzlich oder alternativ aber auch dadurch sichergestellt werden, dass, wie eingangs bereits erläutert, an der vom Hauptsteg abgewandten Seitenfläche des Nebenstegs der einen Kopplungseinheit ein Ansatz und in der Kopplungsausnehmung der anderen Kopplungseinheit eine zugehörige Vertiefung vorgesehen sind.

Um verhindern zu können, dass Verunreinigungen, die sich beim Verlegen der erfindungsgemäßen Verkleidungspaneele noch auf dem Untergrund befinden, die Ebenheit der verlegten Paneele beeinträchtigen, wird der Weiterbildung der Erfindung vorgeschlagen, dass das Verkleidungspaneel in seiner Anlagefläche an wenigstens einen der Seitenränder angrenzend eine Vertiefung aufweist. In dieser Vertiefung, in der Fachsprache auch "Staubkammer" genannt, können sich die Verunreinigungen dann mit der Zeit ansammeln.

Die Erfindung kann mit Vorzug bei Verkleidungspaneelen eingesetzt werden, welche einen Kern umfassen, der an seiner der Sichtfläche des Paneels zugeordneten Oberfläche mit einer Dekorschicht bedeckt ist und gewünschtenfalls an seiner der Anlagefläche des Paneels zugeordneten Oberfläche mit einer Gegenzugschicht bedeckt ist. Dabei kann der Kern aus MDF (medium density fiberboard) oder HDF (high density fiberboard) gebildet sein. Ferner kann die Dekorschicht wenigstens eine bedruckte oder bedruckbare Papierlage oder ein, gewünschtenfalls bedrucktes oder bedruckbares, Furnier aufweisen.

Um eine stabile Verbindung zweier aneinander angrenzender Verkleidungspaneele erzielen zu können, kann wenigstens eine der beiden Kopplungseinheiten mit dem Kern zumindest teilweise einstückig ausgebildet sein. Dabei ist es besonders vorteilhaft, wenn sowohl der Hauptsteg als auch der Nebensteg beider Kopplungseinheiten zumindest teilweise mit dem Kern einstückig ausgebildet sind.

Gemäß einem weiteren Gesichtspunkt betrifft die Erfindung eine Verkleidung eines Untergrunds, insbesondere eines Fußbodens, welche aus einer Mehrzahl von Verkleidungspaneelen gemäß der vorstehenden Erläuterung zusammengesetzt ist.

Die Erfindung wird im folgenden anhand der beigefügten Zeichnung an Ausführungsbeispielen näher erläutert werden. Es stellt dar:
- Figur 1: eine grobschematische Draufsicht auf ein erfindungsgemäßes Verkleidungspaneel;
- Figur 2: eine längs der Linie II-II in Figur 1 genommene Schnittansicht des erfindungsgemäßen Verkleidungspaneels;
- Figur 3: zwei miteinander verbundene erfindungsgemäße Verkleidungspaneele der in Figur 2 dargestellten Ausgestaltung;
- Figur 4: eine Ansicht ähnlich Figur 3 zweier Verkleidungspaneele einer alternativen Ausgestaltung;
- Figur 5: eine Ansicht ähnlich Figur 3 zweier Verkleidungspaneele einer weiteren alternativen Ausgestaltung, die beispielsweise an den Längsrändern der Verkleidungspaneele zum Einsatz kommen kann, weshalb Figur 5 eine längs der Linie V-V in Figur 1 genommene Schnittansicht zeigt; und
- Figur 6: eine Ansicht ähnlich Figur 5 zweier Verkleidungspaneele einer weiteren alternativen Ausgestaltung.

In Figur 1 ist ein erfindungsgemäßes Verkleidungspaneel allgemein mit 10 bezeichnet. Das Paneel 10 ist rechteckig ausgebildet und umfasst zwei zueinander parallel verlaufende Seitenränder 12 und 14 der in Längsrichtung L verlaufenden Langseiten des Paneels 10, sowie zwei zueinander parallel verlaufende Seitenränder 16 und 18 der in Querrichtung Q verlaufenden Kurzseiten des Paneels 10. Beide Paare 12/14 und 16/18 von Seitenrändern sind mit im Wesentlichen L-förmigen Kopplungseinheiten 20 und 22 (siehe auch Figur 2) bzw. 24 und 26 versehen. Zusammen mit anderen identisch ausgebildeten Paneelen dient das Paneel 10 zur Verkleidung eines Untergrunds U (siehe Figur 2).

Wie am besten aus Figur 2 zu ersehen ist, weist die L-Form der Kopplungseinheit 20 einen Hauptsteg 30 auf, der sich im Wesentlichen in Längsrichtung L erstreckt und an die Sichtfläche 34 des Paneels 10 angrenzt, sowie einen Nebensteg 32, der sich im Wesentlichen in Höhenrichtung H von dem Hauptsteg 30 weg erstreckt. In analoger Weise weist die L-Form der Kopplungseinheit 22 einen Hauptsteg 36 auf, der sich im Wesentlichen in Längsrichtung L erstreckt und an die der Sichtfläche 34 gegenüberliegende Anlagefläche 40 des Paneels 10 angrenzt, sowie einen Nebensteg 38, der sich im Wesentlichen in Höhenrichtung H von dem Hauptsteg 36 weg erstreckt.

Der Hauptsteg 30 und der Nebensteg 32 bilden zusammen ein Kopplungselement 42 der Kopplungseinheit 20, während die von dem Kopplungselement 42 und einem Hauptkörper 46 des Verkleidungspaneels 10 umgrenzte Vertiefung eine Kopplungsausnehmung 44 der Kopplungseinheit 20 bildet. In analoger Weise bilden der Hauptsteg 36 und der Nebensteg 38 ein Kopplungselement 48 der Kopplungseinheit 22, während die von dem Kopplungselement 48 und dem Hauptkörper 46 umgrenzte Vertiefung eine Kopplungsausnehmung 50 der Kopplungseinheit 22 bildet. Genauer gesagt wird die Kopplungsausnehmung 44 von einer Seitenfläche 32a des Nebenstegs 32, einer Seitenfläche 30a des Hauptstegs 30 und einem Seitenflächenabschnitt 46a des Hauptkörpers 46 begrenzt, und wird die Kopplungsausnehmung 50 von einer Seitenfläche 38a des Nebenstegs 38, einer Seitenfläche 36a des Hauptstegs 36 und einem Seitenflächenabschnitt 46b des Hauptkörpers 46 begrenzt.

In Figur 2 ist ferner dargestellt, dass das Verkleidungspaneel 10 einen Kern 52 umfasst, der beispielsweise aus MDF oder HDF gebildet sein kann und an seiner der Sichtfläche 34 zugeordneten Oberfläche 52a mit einer Dekorschicht 54 und an seiner der Anlagefläche 40 zugeordneten Oberfläche 52b mit einer Gegenzugschicht 56 versehen sein kann. Sowohl die Dekorschicht 54 als auch die Gegenzugschicht 56 können von einer oder mehreren mit Harz getränkten Papierlagen gebildet sein, wobei die bzw. die oberste Papierlage der Dekorschicht 54 mit einem gewünschten Dekor bedruckt oder bedruckbar sein kann. Alternativ kann die Dekorschicht 54 aber auch von einem, gewünschtenfalls bedruckten oder bedruckbaren, Furnier, Kork, Linoleum oder Fertigparkett gebildet sein. Vorzugsweise sind sowohl die Hauptstege 30 und 36 als auch die Nebenstege 32 und 38 im Wesentlichen einstückig aus dem Material des Kerns 52 gebildet.

In diesem Zusammenhang sei ferner darauf hingewiesen, dass bei der Ausführungsform gemäß Figur 2 die Sichtfläche 34 nicht vollständig von der Dekorschicht 54 gebildet wird, sondern dass bei dieser Ausführungsform das Verkleidungspaneel 10 an seinen beiden Seitenrändern 16 und 18 jeweils mit einer Fase 56 bzw. 58 ausgebildet ist, die bis in das Material des Kerns 52 hineinreicht und ebenfalls für das Auge des Betrachters sichtbar und somit der Sichtfläche 34 zuzurechnen ist.

In Figur 3 sind zwei miteinander verbundene, identische ausgebildete Verkleidungspaneele 10 und 10' dargestellt, welche beide den in Figur 2 dargestellten Aufbau aufweisen. Aufgrund der identischen Ausbildung sind in Figur 3 für die Elemente beider Paneele die gleichen Bezugszeichen verwendet worden, ungeachtet der Frage, ob sie dem Paneel 10 oder dem Paneel 10' angehören. Zudem wurde in Figur 3 der Übersichtlichkeit halber auf die Darstellung der Dekorschicht 54 und der Gegenzugschicht 56 verzichtet.

In dem in Figur 3 dargestellten verbundenen Zustand der Verkleidungspaneele 10 und 10' greift das Kopplungselement 42 des in Figur 3 rechten Paneels 10 in die Kopplungsausnehmung 50 des in Figur 3 linken Paneels 10' ein, und greift das Kopplungselement 48 des Paneels 10' in die Kopplungsausnehmung 44 des Paneels 10 ein. Dabei wird die Spielfreiheit der beiden Paneele 10 und 10' bezüglich einer Relativerlagerung in ihrer Erstreckungsrichtung, das heißt in diesem Fall in ihrer Längsrichtung L, durch das Zusammenwirken der Flächenpaare 32b/46b und 32a/38a (siehe Figur 2) erzielt, während die Flächen 38b und 46a sowie die Flächen 16 und 18 (siehe Figur 2) mit Abstand voneinander angeordnet sind.

Insbesondere weist der Abstand d der beiden Seitenränder 16 und 18 einen Mindestwert von etwa 0,1 mm auf. Durch diesen Mindestabstand kann sichergestellt werden, dass die beiden Seitenränder 16 und 18 der Paneele 10, 10' bei einer Relativerlagerung in Höhenrichtung H nicht aneinander reiben und hierdurch Geräusche erzeugen. Um auch im Bereich der Flächenpaare 32b/46b und 32a/38a eine Geräuschentwicklung verhindern zu können, verlaufen diese relativ zur Höhenrichtung H unter einem vorbestimmten Winkel α, dessen Wert zwischen etwa 3° und etwa 70° liegt, vorzugsweise bei etwa 15°.

Um eine satte Anlage der Flächenpaare 32b/46b und 32a/38a ermöglichen zu können, weisen der Boden 36a der Kopplungsausnehmung 50 und die Stirnfläche 32c des Kopplungselements 42 im verbundenen Zustand der beiden Paneele 10, 10' ebenfalls einen Abstand D voneinander auf. Im Unterschied dazu liegt die Stirnfläche 38c des Kopplungselements 48 auf dem Boden 30a der Kopplungsausnehmung 44 auf, um für eine Höhenjustierung der beiden Paneele 10 und 10' relativ zueinander sorgen zu können.

Im verbundenen Zustand der beiden Paneele 10 und 10' kommt den beiden Fasen 56 und 58 insbesondere die Funktion zu, den durch den Abstand d gebildeten Spalt 60 und etwaige Höhenunterschiede zwischen den beiden Paneelen 10 und 10' optisch zu kaschieren.

Nachzutragen ist noch, dass an die Anlagefläche 40 des Paneels 10 angrenzend sowohl im Bereich des Seitenrands 16 als auch im Bereich des Seitenrands 18 Schrägflächen 46c und 46d vorgesehen sind, welche im verbundenen Zustand zweier identischer Paneele 10 und 10' eine Staubkammer 62 bilden. In dieser Staubkammer 62 können sich beim Verlegen der Paneele etwaig auf dem Untergrund befindende Verunreinigungen mit der Zeit ansammeln, so dass sie die plane Auflage der Paneele auf dem Untergrund nicht beeinträchtigen.

In Figur 4 ist eine alternative Ausführungsform dargestellt, welche im Wesentlichen der Ausführungsform gemäß Figuren 2 und 3 entspricht. Analoge Teile sind daher in Figur 4 mit den gleichen Bezugszeichen versehen wie in den Figuren 2 und 3, die jedoch vermehrt um die Zahl 100. Darüber hinaus wird die Ausführungsform gemäß Figur 4 nur insoweit beschrieben werden, als sie sich von der Ausführungsform gemäß Figuren 2 und 3 unterscheidet, auf deren Beschreibung hiermit ansonsten ausdrücklich verwiesen sei.

Das Paneel 110 bzw. die identisch ausgebildeten Paneele 110, 110' gemäß Figur 4 unterscheiden sich von dem Paneel 10 gemäß Figuren 2 und 3 hauptsächlich dadurch, dass die Flächenpaare, welche für die Spielfreiheit der beiden Paneele 110 und 110' bezüglich einer Relativerlagerung in ihrer Erstreckungsrichtung, das heißt in ihrer Längsrichtung L, sorgen, nicht am Kopplungselement 142 des Paneels 110 und der Kopplungsausnehmung 150 des Paneels 110', sondern am Kopplungselement 148 des Paneels 110' und der Kopplungsausnehmung 144 des Paneels 110 ausgebildet sind. Aus den gleichen Überlegungen wie bei der Ausführungsform gemäß den Figuren 2 und 3 sind daher auch der Boden der Kopplungsausnehmung 144 und die Stirnfläche des Nebenstegs 138 des Kopplungselements 148 im verbundenen Zustand der beiden Paneele 110 und 110' mit Abstand voneinander angeordnet, während das Kopplungselement 142 mit der Stirnfläche seines Nebenstegs 132 auf dem Boden der Kopplungsausnehmung 150 aufliegt. Wie bei der Ausführungsform gemäß den Figuren 2 und 3 weisen die beiden Seitenränder 116 und 118 im verbundenen Zustand der beiden Paneele 110 und 110' einen Spalt 160 der Mindestweite d auf. Zudem ist auch bei dieser Ausführungsform eine Staubkammer 162 vorgesehen.

In Figur 5 ist eine weitere Ausführungsform dargestellt, welche im Wesentlichen den Ausführungsformen gemäß Figuren 2 bis 4 entspricht. Analoge Teile sind daher in Figur 5 mit den gleichen Bezugszeichen versehen wie in den Figuren 2 und 3, die jedoch vermehrt um die Zahl 200. Darüber hinaus wird die Ausführungsform gemäß Figur 5 nur insoweit beschrieben werden, als sie sich von der Ausführungsform gemäß Figuren 2 und 3 unterscheidet, auf deren Beschreibung hiermit ansonsten ausdrücklich verwiesen sei.

Auch bei der Ausführungsform gemäß Figur 5 sind die Kopplungselemente 242 und 248 im Wesentlichen L-förmig ausgebildet, das Kopplungselement 242 allerdings entartet L-förmig, so dass sich die die Kopplungselemente 242 und 248 umfassenden Kopplungseinheiten 224 und 226 zum Verbinden durch Ineinander-Schwenken (Angling) eignen. Da derartig ausgebildete Kopplungseinheiten 224 und 226 mit Vorzug an der Langseite der Paneele 210, 210' angeordnet sind, entspricht Figur 5 einer älngs der Linie V-V in Figur 1 genommenen Schnittansicht.

Insbesondere umfasst das entartet L-förmige Kopplungselement 242 neben dem Hauptsteg 230 und dem Nebensteg 232 ferner einen Ansatz 264, der vom freien Ende des Nebenstegs 232 auf dessen vom Hauptsteg 230 abgewandter Seite absteht. In dem in Figur 5 dargestellten, verbundenen Zustand zweier identischer Paneele 210, 210' greift der Ansatz 264 in eine ihm zugeordnete Vertiefung 266 der Kopplungsausnehmung 250 ein. Die Spielfreiheit der Paneele 210, 210' bezüglich einer Relativerlagerung in ihrer Längsrichtung L wird wie bei der Ausführungsform gemäß Figuren 2 und 3 durch das Zusammenwirken von Flächenpaaren des Kopplungselements 242 und der Kopplungsausnehmung 250 erzielt. Im Unterschied zu der Ausführungsform gemäß Figuren 2 und 3 liegt das Kopplungselement 242 allerdings auf dem Boden der Kopplungsausnehmung 250 auf und ist von diesem nicht mit Abstand angeordnet. Im Unterschied zum Kopplungselement 242 ist das Kopplungselement 248 rein L-förmig ausgebildet, umfasst einen Hauptsteg 236 und einen Nebensteg 238 und greift in eine Kopplungsausnehmung 244 ein, wobei die Stirnfläche des Kopplungselements 248 mit Abstand von der Bodenfläche der Kopplungsausnehmung 244 angeordnet ist. Hinsichtlich des Spalts 260 der Mindestweite d und der Staubkammer 262 entspricht die Ausführungsform gemäß Figur 5 wiederum der Ausführungsform gemäß Figuren 2 und 3.

In Figur 6 ist eine weitere Ausführungsform dargestellt, welche Elemente der Ausführungsformen der Figuren 4 und 5 miteinander kombiniert. Analoge Teile sind daher in Figur 6 mit den gleichen Bezugszeichen versehen wie in den Figuren 2 und 3, die jedoch vermehrt um die Zahl 300. Darüber hinaus wird die Ausführungsform gemäß Figur 6 nur insoweit beschrieben werden, als sie sich von den vorstehend beschriebenen Ausführungsformen unterscheidet, auf deren Beschreibung hiermit ansonsten ausdrücklich verwiesen sei.

Hinsichtlich der grundlegenden Ausgestaltung des Paneels 310 mit einem entartet L-förmig ausgebildeten Kopplungselement 342 und einem rein L-förmig ausgebildeten Kopplungselement 348 entspricht die Ausführungsform gemäß Figur 6 der Ausführungsform gemäß Figur 5. Hinsichtlich der Erzielung der Spielfreiheit zweier miteinander verbundener, identisch ausgebildeter Paneele 310, 310' bezüglich einer Relativerlagerung in ihrer Längsrichtung L entspricht sie hingegen der Ausführungsform gemäß Figur 4. Insbesondere wird diese Spielfreiheit bei der Ausführungsform gemäß Figur 6 durch das Zusammenwirken von Flächenpaaren des Kopplungselements 348 und der Kopplungsausnehmung 344 erzielt. Allerdings liegt bei der Ausführungsform gemäß Figur 6 nicht nur die Stirnfläche des Kopplungselements 342 auf der Bodenfläche der Kopplungsausnehmung 350 auf, sondern auch die Stirnfläche des Kopplungselements 348 auf der Bodenfläche der Kopplungsausnehmung 344. Grundsätzlich ist es jedoch auch bei der Ausführungsform gemäß Figur 6 denkbar, dass die Stirnfläche des Kopplungselements 348 von der Bodenfläche der Kopplungsausnehmung 344 mit Abstand angeordnet ist, wie dies in Figur 6 gestrichelt angedeutet ist. Hinsichtlich des Spalts 360 der Mindestweite d und der Staubkammer 362 entspricht die Ausführungsform gemäß Figur 6 wiederum der Ausführungsform gemäß Figuren 2 und 3.

Nachzutragen ist noch, dass bei den Ausführungsformen gemäß Figuren 5 und 6 die Verbindung zweier identisch ausgebildeter Paneele 210, 210' bzw. 310, 310' durch Ineinander-Schwenken um eine zu den Längsrändern 216, 218 bzw. 316, 318 im Wesentlichen parallel verlaufende Achse herbeigeführt werden kann (Angling), während die Ausführungsformen gemäß den Figuren 2 bis 4 die Verbindung zweier identisch ausgebildeter Paneele 10, 10' bzw. 110, 110' durch Ineinander-Fügen in einer zur Paneelebene L-Q im Wesentlichen orthogonal verlaufenden Richtung H herbeigeführt werden kann (Fold-Down).

## Patentansprüche

1. Verkleidungspaneel (10) zur Verkleidung eines Fußbodens (U), welches eine zur Anlage am Fußboden (U) bestimmte Anlagefläche (40) und eine von der Anlagefläche (40) abgewandte Sichtfläche (34) aufweist, und welches ferner zwei Paare (12/14, 16/18) von einander gegenüberliegenden Seitenrändern aufweist, von denen wenigstens eines mit Kopplungseinheiten (20, 22, 24, 26) versehen ist,
wobei diese Kopplungseinheiten (20, 22, 24, 26) jeweils ein Kopplungselement (42, 48) und eine Kopplungsausnehmung (44, 50) umfassen,
wobei die Kopplungselemente (42, 48) jeweils rein L-förmig ausgebildet sind, wobei ein einem ersten Seitenrand (16) zugeordnetes erstes Kopplungselement (42) einen ersten Hauptsteg (30) und einen ersten Nebensteg (32) aufweist und ein einem zweiten Seitenrand (18) zugeordnetes zweites Kopplungselement (48) einen zweiten Hauptsteg (36) und einen zweiten Nebensteg (38) aufweist,
wobei der erste Hauptsteg (30) und der zweite Hauptsteg (36) im Wesentlichen parallel zur Erstreckungsrichtung (L) des Verkleidungspaneels (10) verlaufen,
wobei eine erste Kopplungseinheit (20) und eine zweite Kopplungseinheit (22) derart ausgebildet und angeordnet sind, dass sie mit einer zweiten Kopplungseinheit (22) bzw. einer ersten Kopplungseinheit (20) eines identisch ausgebildeten Verkleidungspaneels (10') bezüglich einer Relativverlagerung der beiden Verkleidungspaneele in ihrer Erstreckungsrichtung (L) im Wesentlichen spielfrei ineinandergreifend verbindbar sind,
**dadurch gekennzeichnet, dass** diejenigen Flächenpaare (32b/46b, 32a/38a) der ersten Kopplungseinheit (20) und der zweiten Kopplungseinheit (22), die für den in der Erstreckungsrichtung (L) der Verkleidungspaneele (10) im Wesentlichen spielfreien Eingriff sorgen, zu einer zur Paneelebene (L-Q) orthogonalen Richtung (H) schräg verlaufen,
wobei bei einer der beiden Kopplungseinheiten (20, 22, 24, 26) die einen Teil der Flächenpaare (32b/46b, 32a/38a) bildenden Flächen Seitenflächen bzw. Seitenflächenabschnitte des Nebenstegs (32) des Kopplungselements sind, während es bei der jeweils anderen Kopplungseinheit Seitenflächen bzw. Seitenflächenabschnitte der zugehörigen Kopplungsausnehmung sind, wobei diejenigen Flächen (32a, 32b) dieser Flächenpaare (32b/46b, 32a/38a), die an dem ersten Nebensteg (32) des einen Paneels (10) ausgebildet sind, zusammen mit dessen Stirnfläche (32c) einen den Nebensteg (32) konvex begrenzenden Flächenverlauf bilden, und
wobei die erste Kopplungseinheit (20) und die zweiten Kopplungseinheit (22) derart ausgebildet sind, dass in einem verbundenen Zustand zweier identisch ausgebildeter Verkleidungspaneele (10, 10') eine an die Sichtfläche (34) anschließende, erste Seitenfläche (16) des ersten Nebenstegs (32) des einen Paneels (10) und eine an die Sichtfläche (34) anschließende, erste Seitenfläche (18) des anderen Paneels (10') zumindest in einem an die jeweilige Sichtfläche anschließenden Flächenabschnitt voneinander einen vorbestimmten Mindestabstand (d) aufweisen, so dass die beiden Seitenränder (16, 18) der Paneele bei einer Relativverlagerung in Höhenrichtung (H) nicht aneinander reiben.

2. Verkleidungspaneel (10) zur Verkleidung eines Fußbodens (U), welches eine zur Anlage am Fußboden (U) bestimmte Anlagefläche (40) und eine von der Anlagefläche (40) abgewandte Sichtfläche (34) aufweist, und welches ferner zwei Paare (12/14, 16/18) von einander gegenüberliegenden Seitenrändern aufweist, von denen wenigstens eines mit Kopplungseinheiten (20, 22, 24, 26) versehen ist,
wobei diese Kopplungseinheiten (20, 22, 24, 26) jeweils ein Kopplungselement (42, 48) und eine Kopplungsausnehmung (44, 50) umfassen,
wobei die Kopplungselemente (42, 48) im Wesentlichen L-förmig ausgebildet sind, wobei ein Ansatz an der von dem Hauptsteg der L-Form abgewandten Seitenfläche des Nebenstegs der einen Kopplungseinheit angeordnet ist und in eine zugeordnete Vertiefung der Kopplungsausnehmung der anderen Kopplungseinheit eingreift, wobei ein einem ersten Seitenrand (16) zugeordnetes erstes Kopplungselement (42) einen ersten Hauptsteg (30) und einen ersten Nebensteg (32) aufweist und ein einem zweiten Seitenrand (18) zugeordnetes zweites Kopplungselement (48) einen zweiten Hauptsteg (36) und einen zweiten Nebensteg (38) aufweist,
wobei der erste Hauptsteg (30) und der zweite Hauptsteg (36) im Wesentlichen parallel zur Erstreckungsrichtung (L) des Verkleidungspaneels (10) verlaufen,
wobei eine erste Kopplungseinheit (20) und eine zweite Kopplungseinheit (22) derart ausgebildet und angeordnet sind, dass sie mit einer zweiten Kopplungseinheit (22) bzw. einer ersten Kopplungseinheit (20) eines identisch ausgebildeten Verkleidungspaneels (10') bezüglich einer Relativverlagerung der beiden Verkleidungspaneele in ihrer Erstreckungsrichtung (L) im Wesentlichen spielfrei ineinandergreifend verbindbar sind,
**dadurch gekennzeichnet, dass** diejenigen Flächenpaare (32b/46b, 32a/38a) der ersten Kopplungseinheit (20) und der zweiten Kopplungseinheit (22), die für den in der Erstreckungsrichtung (L) der Verkleidungspaneele (10) im Wesentlichen spielfreien Eingriff sorgen, zu einer zur Paneelebene (L-Q) orthogonalen Richtung (H) schräg verlaufen,
wobei bei einer der beiden Kopplungseinheiten (20, 22, 24, 26) die einen Teil der Flächenpaare (32b/46b, 32a/38a) bildenden Flächen Seitenflächen bzw. Seitenflächenabschnitte des Nebenstegs (232) und eines an diesem vorgesehenen Ansatzes (264) des Kopplungselements sind, während es bei der jeweils anderen Kopplungseinheit Seitenflächen bzw. Seitenflächenabschnitte der zugehörigen Kopplungsausnehmung sind, wobei diejenigen Flächen (32a, 32b) dieser Flächenpaare (32b/46b, 32a/38a), die an dem ersten Nebensteg (232) und einem an diesem vorgesehenen Ansatz (264) des einen Paneels (210) ausgebildet sind, zusammen mit deren Stirnfläche (32c) einen den Nebensteg (232) und den Ansatz (264) konvex begrenzenden Flächenverlauf bilden, und
wobei die erste Kopplungseinheit (20) und die zweite Kopplungseinheit (22) derart ausgebildet sind, dass in einem verbundenen Zustand zweier identisch ausgebildeter Verkleidungspaneele (10, 10') eine an die Sichtfläche (34) anschließende, erste Seitenfläche (16) des ersten Nebenstegs (32) des einen Paneels (10) und eine an die Sichtfläche (34) anschließende, erste Seitenfläche (18) des anderen Paneels (10') zumindest in einem an die jeweilige Sichtfläche anschließenden Flächenabschnitt voneinander einen vorbestimmten Mindestabstand (d) aufweisen, so dass die beiden Seitenränder (16, 18) der Paneele bei einer Relativverlagerung in Höhenrichtung (H) nicht aneinander reiben.

3. Verkleidungspaneel nach Anspruch 1 oder 2,
**dadurch gekennzeichnet, dass** der Mindestabstand (d) 0,05 mm beträgt.

4. Verkleidungspaneel nach einem der Ansprüche 1 bis 3,
**dadurch gekennzeichnet, dass** die Sichtfläche (34) der ersten Seitenfläche (16) des ersten Nebenstegs (32) benachbart oder/und der ersten Seitenfläche des zweiten Seitenrands (18) benachbart einen zur Erstreckungsrichtung (L) des Verkleidungspaneels (10) schräg verlaufenden Flächenabschnitt (56, 58) umfasst.

5. Verkleidungspaneel nach einem der Ansprüche 1 bis 4,
**dadurch gekennzeichnet, dass** die Stirnfläche (32c) des Nebenstegs (32) der einen Kopplungseinheit (20) und die Bodenfläche (36a) der Kopplungsausnehmung (50) der anderen Kopplungseinheit (22) voneinander im Abstand (D) angeordnet sind, während die Stirnfläche (38c) des Nebenstegs (38) der anderen Kopplungseinheit (22) und die Bodenfläche (30a) der Kopplungsausnehmung (44) der einen Kopplungseinheit (20) aneinander anliegen.

6. Verkleidungspaneel nach einem der Ansprüche 1 bis 5,
**dadurch gekennzeichnet, dass** in seiner Anlagefläche (40) an wenigstens einen der Seitenränder (16, 18) angrenzend eine Vertiefung (62) ausgebildet ist.

7. Verkleidungspaneel nach einem der Ansprüche 1 bis 6,
**dadurch gekennzeichnet, dass** es einen Kern (52) umfasst, der an seiner der Sichtfläche (34) des Paneels (10) zugeordneten Oberfläche (52a) mit einer Dekorschicht (54) bedeckt ist und gewünschtenfalls an seiner der Anlagefläche (40) des Paneels (10) zugeordneten Oberfläche (52b) mit einer Gegenzugschicht (56) bedeckt ist.

8. Verkleidungspaneel nach Anspruch 7,
**dadurch gekennzeichnet, dass** der Kern (52) aus MDF oder HDF gebildet ist.

9. Verkleidungspaneel nach Anspruch 7 oder 8,
**dadurch gekennzeichnet, dass** die Dekorschicht (34) wenigstens eine bedruckte oder bedruckbare Papierlage oder ein, gewünschtenfalls bedrucktes oder bedruckbares, Furnier, Kork, Linoleum oder Fertigparkett aufweist.

10. Verkleidungspaneel nach einem der Ansprüche 7 bis 9,
**dadurch gekennzeichnet, dass** wenigstens eine der beiden Kopplungseinheiten (20, 22) mit dem Kern (52) zumindest teilweise einstückig ausgebildet ist.

11. Verkleidungspaneel nach Anspruch 10,
**dadurch gekennzeichnet, dass** sowohl der Hauptsteg (30, 36) als auch der Nebensteg (32, 38) der Kopplungselemente (42, 48) beider Kopplungseinheiten (20, 22) zumindest teilweise mit dem Kern (52) einstückig ausgebildet sind.

12. Verkleidung eines Untergrunds (U), insbesondere eines Fußbodens, zusammengesetzt aus einer Mehrzahl von Verkleidungspaneelen (10) gemäß einem der vorstehenden Ansprüche.

## Claims

1. Covering panel (10) for covering a floor (U), which comprises a contact surface (40) intended to contact the floor (U) and a visible surface (34) that faces away from the contact surface (40), and which further comprises two pairs (12/14, 16/18) of opposing side edges, of which at least one is provided with coupling units (20, 22, 24, 26),
said coupling units (20, 22, 24, 26) each comprising one coupling element (42, 48) and one coupling recess (44, 50),
the coupling elements (42, 48) each being in the shape of a perfect L, a first coupling element (42) that is assigned to a first side edge (16) comprising a first main projection (30) and a first secondary projection (32), and a second coupling element (48) assigned to a second side edge (18) comprising a second main projection (36) and a second secondary projection (38),
the first main projection (30) and the second main projection (36) extending substantially in parallel with the extension direction (L) of the covering panel (10),
a first coupling unit (20) and a second coupling unit (22) being formed and arranged such that they can be connected in a mutually engaging manner and with zero clearance, in relation to a relative displacement of the two covering panels in the extension direction (L) thereof, to a second coupling unit (22) and a first coupling unit (20), respectively, of an identical covering panel (10'),
**characterised in that**
those pairs of surfaces (32b/46b, 32a/38a) of the first coupling unit (20) and of the second coupling unit (22) that provide for the substantially zero-clearance engagement in the extension direction (L) of the covering panels (10) extend obliquely to a direction (H) that is orthogonal to the panel plane (L-Q),
for one of the two coupling units (20, 22, 24, 26), the surfaces that form one part of the pairs of surfaces (32b/46b, 32a/38a) being side surfaces or side surface portions of the secondary projection (32) of the coupling element, while for the
other coupling unit in each case, said surfaces being side surfaces or side surface portions of the associated coupling recess, those surfaces (32a, 32b) of said pairs of surfaces (32b/46b, 32a/38a) that are formed on the first secondary projection (32) of one of the panels (10) forming, together with the end face (32c) thereof, a surface curve that defines the secondary projection (32) in a convex manner, and
the first coupling unit (20) and the second coupling unit (22) being formed such that, when two identical covering panels (10, 10') are connected, a first side surface (16) of the first secondary projection (32) of one of the panels (10) that adjoins the visible surface (34) and a first side surface (18) of the other panel (10') that adjoins the visible surface (34) have, at least in one surface portion that adjoins the relevant visible surface, a predetermined minimum distance (d) from one another such that the two side edges (16, 18) of the panels do not rub against one another during a relative displacement in the vertical direction (H).

2. Covering panel (10) for covering a floor (U), which comprises a contact surface (40) intended to contact the floor (U) and a visible surface (34) facing away from the contact surface (40), and which further comprises two pairs (12/14, 16/18) of opposing side edges, of which at least one is provided with coupling units (20, 22, 24, 26),
said coupling units (20, 22, 24, 26) each comprising one coupling element (42, 48) and one coupling recess (44, 50),
the coupling elements (42, 48) being substantially L-shaped, an extension piece being arranged on the side surface of the secondary projection of one of the coupling units that faces away from the L-shaped main projection and engaging in an assigned depression in the coupling recess of the other coupling unit, a first coupling element (42) assigned to a first side edge (16) comprising a first main projection (30) and a first secondary projection (32), and a second coupling element (48) assigned to a second side edge (18) comprising a second main projection (36) and a second secondary projection (38),
the first main projection (30) and the second main projection (36) extending substantially in parallel with the extension direction (L) of the covering panel (10),
a first coupling unit (20) and a second coupling unit (22) being formed and arranged such that they can be connected in a mutually engaging manner and with zero clearance, in relation to a relative displacement of the two covering panels in the extension direction (L) thereof, to a second coupling unit (22) and a first coupling unit (20), respectively, of an identical covering panel (10'),
**characterised in that**
those pairs of surfaces (32b/46b, 32a/38a) of the first coupling unit (20) and of the second coupling unit (22) that provide for the substantially zero-clearance engagement in the extension direction (L) of the covering panels (10) extend obliquely to a direction (H) that is orthogonal to the panel plane (L-Q),
for one of the two coupling units (20, 22, 24, 26), the surfaces that form one part of the pairs of surfaces (32b/46b, 32a/38a) being side surfaces or side surface portions of the secondary projection (232) and an extension piece (264) provided thereon of the coupling element, while for the other coupling unit in each case, said surfaces being side surfaces or side surface portions of the associated coupling recess, those surfaces (32a, 32b) of said pairs of surfaces (32b/46b, 32a/38a) that are formed on the first secondary projection (232) and an extension piece (264) provided thereon of one of the panels (210) forming, together with the end face (32c) of said projection, a surface curve that defines the secondary projection (232) and the extension piece (264) in a convex manner, and
the first coupling unit (20) and the second coupling unit (22) being formed such that, when two identical covering panels (10, 10') are connected, a first side surface (16) of the first secondary projection (32) of one of the panels (10) that adjoins the visible surface (34) and a first side surface (18) of the other panel (10') that adjoins the visible surface (34) have, at least in one surface portion that adjoins the relevant visible surface, a predetermined minimum distance (d) from one another such that the two side edges (16, 18) of the panels do not rub against one another during a relative displacement in the vertical direction (H).

3. Covering panel according to either claim 1 or claim 2, **characterised in that** the minimum distance (d) is 0.05 mm.

4. Covering panel according to any of claims 1 to 3, **characterised in that** the visible surface (34) adjacent to the first side surface (16) of the first secondary projection (32) and/or adjacent to the first side surface of the second side edge (18) comprises a surface portion (56, 58) that extends obliquely to the extension direction (L) of the covering panel (10).

5. Covering panel according to any of claims 1 to 4, **characterised in that** the end face (32c) of the secondary projection (32) of one of the coupling units (20) and the bottom face (36a) of the coupling recess (50) of the other coupling unit (22) are arranged at a distance (D) from one another, while the end face (38c) of the secondary projection (38) of the second coupling unit (22) and the bottom face (30a) of the coupling recess (44) of the first coupling unit (20) rest against one another.

6. Covering panel according to any of claims 1 to 5, **characterised in that**, in the contact surface (40) of said panel, a depression (62) is formed adjacently to at least one of the side edges (16, 18).

7. Covering panel according to any of claims 1 to 6, **characterised in that** said panel comprises a core (52) which is covered with a decorative layer (54) on its surface (52a) assigned to the visible surface (34) of the panel (10) and, if desired, is covered with a backing layer (56) on its surface (52b) assigned to the contact surface (40) of the panel (10).

8. Covering panel according to claim 7, **characterised in that** the core (52) is made of MDF or HDF.

9. Covering panel according to either claim 7 or claim 8, **characterised in that** the decorative layer (34) comprises at least one printed or printable paper sheet or a veneer, cork, linoleum or engineered timber flooring, which is printed or printable if desired.

10. Covering panel according to any of claims 7 to 9, **characterised in that** at least one of the two coupling units (20, 22) is integral with the core (52) at least in part.

11. Covering panel according to claim 10, **characterised in that** both the main projection (30, 36) and the secondary projection (32, 38) of the coupling elements (42, 48) of the two coupling units (20, 22) are integral with the core (52) at least in part.

12. Covering for a substrate (U), in particular a floor (U), consisting of a plurality of covering panels (10) according to any of the preceding claims.

## Revendications

1. Panneau de revêtement (10) pour le revêtement d'un plancher (U) qui présente une surface d'appui (40) destinée à l'appui sur le plancher (U) et une surface visible (34) espacée de la surface d'appui (40), et qui présente de plus deux paires (12/14, 16/18) de bords latéraux en regard l'un de l'autre, dont au moins une est pourvue d'unités de couplage (20, 22, 24, 26),
dans lequel ces unités de couplage (20, 22, 24, 26) comportent respectivement un élément de couplage (42, 48) et un évidement de couplage (44, 50),
dans lequel les éléments de couplage (42, 48) sont réalisés respectivement purement en forme de L, un premier élément de couplage (42) associé à un premier bord latéral (16) présentant une première nervure principale (30) et une première nervure auxiliaire (32) et un second élément de couplage (48) associé à un second bord latéral (18) présentant une seconde nervure principale (36) et une seconde nervure auxiliaire (38),
dans lequel la première nervure principale (30) et la seconde nervure principale (36) s'étendent sensiblement parallèlement au sens d'étendue (L) du panneau de revêtement (10),
dans lequel une première unité de couplage (20) et une seconde unité de couplage (22) sont réalisées et agencées de manière à pouvoir être reliées avec une seconde unité de couplage (22) ou une première unité de couplage (20) d'un panneau de revêtement (10') réalisé de manière identique, en s'engageant sensiblement sans jeu l'une dans l'autre pour ce qui concerne un déplacement relatif des deux panneaux de revêtement dans leur sens d'étendue (L),
**caractérisé en ce que**
les paires de surface (32b/46b, 32a/38a) de la première unité de couplage (20) et de la seconde unité de couplage (22) qui garantissent l'engagement sensiblement sans jeu dans le sens d'étendue (L) des panneaux de revêtement (10), s'étendent en biais par rapport à une direction (H) orthogonale au plan de panneau (L-Q),
dans lequel pour une des deux unités de couplage (20, 22, 24, 26), les surfaces formant une partie des paires de surface (32b/46b, 32a/38a) sont des surfaces latérales ou sections de surface latérale de la nervure auxiliaire (32) de l'élément de couplage alors qu'elles sont, pour l'autre unité de couplage respective, des surfaces latérales ou sections de surface latérale de l'évidement de couplage afférent, dans lequel les surfaces (32a, 32b) de ces paires de surface (32b/46b, 32a/38a) qui sont réalisées sur la première nervure auxiliaire (32) d'un panneau (10), forment, conjointement avec sa surface avant (32c), une étendue de surface délimitant de manière convexe la nervure auxiliaire (32), et
dans lequel la première unité de couplage (20) et la seconde unité de couplage (22) sont réalisées de telle manière que dans un état relié de deux panneaux de revêtement (10, 10') réalisés de manière identique, une première surface latérale (16) contiguë à la surface visible (34) de la première nervure auxiliaire (32) d'un panneau (10) et une première surface latérale (18) contiguë à la surface visible (34) de l'autre panneau (10') présentent au moins dans une section de surface contiguë à la surface visible respective l'une de l'autre une distance minimale (d) prédéterminée de sorte que les deux bords latéraux (16, 18) des panneaux ne frottent pas l'un contre l'autre en cas de déplacement relatif dans le sens (H) vertical.

2. Panneau de revêtement (10) pour le revêtement d'un plancher (U) qui présente une surface d'appui (40) destinée à l'appui sur le plancher (U) et une surface visible (34) espacée de la surface d'appui (40), et qui présente de plus deux paires (12/14, 16/18) de bords latéraux en regard l'un de l'autre, dont au moins une est pourvue d'unités de couplage (20, 22, 24, 26),
dans lequel ces unités de couplage (20, 22, 24, 26) comportent respectivement un élément de couplage (42, 48) et un évidement de couplage (44, 50),
dans lequel les éléments de couplage (42, 48) sont réalisés sensiblement en forme de L, une saillie étant agencée sur la surface latérale éloignée de la nervure principale de la forme en L de la nervure auxiliaire de l'une unité de couplage et s'engageant dans une cavité associée de l'évidement de couplage de l'autre unité de couplage, dans lequel un premier élément de couplage (42) associé à un premier bord latéral (16) présente une première nervure principale (30) et une première nervure auxiliaire (32) et un second élément de couplage (48) associé à un second bord latéral (18) présente une seconde nervure principale (36) et une seconde nervure auxiliaire (38),
dans lequel la première nervure principale (30) et la seconde nervure principale (36) s'étendent sensiblement parallèlement au sens d'étendue (L) du panneau de revêtement (10),
dans lequel une première unité de couplage (20) et une seconde unité de couplage (22) sont réalisées et agencées de manière à pouvoir être reliées avec une seconde unité de couplage (22) ou une première unité de couplage (20) d'un panneau de revêtement (10') réalisé de manière identique, en s'engageant sensiblement sans jeu l'une dans l'autre pour ce qui concerne un déplacement relatif des deux panneaux de revêtement dans leur sens d'étendue (L),
**caractérisé en ce que**
les paires de surface (32b/46b, 32a/38a) de la première unité de couplage (20) et de la seconde unité de couplage (22) qui garantissent l'engagement sensiblement sans jeu dans le sens d'étendue (L) des panneaux de revêtement (10), s'étendent par rapport à une direction (H) orthogonale au plan de panneau (L-Q),
dans lequel pour une des deux unités de couplage (20, 22, 24, 26), les surfaces formant une partie des paires de surface (32b/46b, 32a/38a) sont des surfaces latérales ou sections de surface latérale de la nervure auxiliaire (232) et d'une saillie (264) de l'élément de couplage prévue sur celle-ci alors qu'elles sont pour l'autre unité de couplage, respectivement des surfaces latérales ou sections de surface latérale de l'évidement de couplage afférent,
sachant que dans l'un panneau (210), les surfaces (32a, 32b) de ces paires de surface (32b/46b, 32a/38a) qui sont réalisées sur la première nervure auxiliaire (232) et sur une saillie (264) prévue sur celle-ci, forment, conjointement avec sa surface avant (32c), une étendue de surface délimitant de manière convexe la nervure auxiliaire (232) et la saillie (264) et
dans lequel la première unité de couplage (20) et la seconde unité de coupage (22) sont réalisées de telle manière que dans un état relié de deux panneaux de revêtement (10, 10') réalisés de manière identique, une première surface latérale (16) contiguë à la surface visible (34) de la première nervure auxiliaire (32) de l'un panneau (10) et une première surface latérale (18) contiguë à la surface visible (34) de l'autre panneau (10') présentent au moins dans une section de surface contiguë à la surface visible respective l'une de l'autre une distance minimale (d) prédéterminée de sorte que les deux bords latéraux (16, 18) des panneaux ne frottent pas l'un contre l'autre en cas de déplacement relatif dans le sens (H) vertical.

3. Panneau de revêtement selon la revendication 1 ou 2,
**caractérisé en ce que** la distance minimale (d) s'élève à 0,05 mm.

4. Panneau de revêtement selon l'une quelconque des revendications 1 à 3,
**caractérisé en ce que** la surface visible (34) de la première nervure auxiliaire (32), contiguë à la première surface latérale (16) et/ou contiguë à la première surface latérale du second bord latéral (18), comporte une section de surface (56, 58) s'étendant en biais de la direction d'étendue (L) du panneau de revêtement (10).

5. Panneau de revêtement selon l'une quelconque des revendications 1 à 4,
**caractérisé en ce que** la surface avant (32c) de la nervure auxiliaire (32) de l'une unité de couplage (20) et la surface de fond (36a) de l'évidement de couplage (50) de l'autre unité de couplage (22) sont agencées à distance (D) l'une de l'autre alors que la surface avant (38c) de la nervure auxiliaire (38) de l'autre unité de couplage (22) et la surface de fond (30a) de l'évidement de couplage (44) de l'une unité de couplage (20) reposent l'une contre l'autre.

6. Panneau de revêtement selon l'une quelconque des revendications 1 à 5,
**caractérisé en ce qu'**une cavité (62) est réalisée dans sa surface d'appui (40) de manière contiguë à au moins un des bords latéraux (16, 18).

7. Panneau de revêtement selon l'une quelconque des revendications 1 à 6,
**caractérisé en ce qu'**il comporte un noyau (52) qui est recouvert sur sa surface (52a) associée à la surface visible (34) du panneau (10) par une couche décorative (54) et si souhaité est recouvert sur sa surface (52b) associée à la surface d'appui (40) du panneau (10) par une couche de contre-traction (56).

8. Panneau de revêtement selon la revendication 7,
**caractérisé en ce que** le noyau (52) est constitué de MDF ou HDF.

9. Panneau de revêtement selon la revendication 7 ou 8,
**caractérisé en ce que** la couche décorative (34) présente au moins une couche de papier imprimé ou imprimable ou un placage, liège, linoléum ou parquet fini imprimé ou imprimable si souhaité.

10. Panneau de revêtement selon l'une quelconque des revendications 7 à 9,
**caractérisé en ce qu'**au moins une des deux unités de couplage (20, 22) est réalisée au moins en partie d'un seul tenant avec le noyau (52).

11. Panneau de revêtement selon la revendication 10,
**caractérisé en ce que** non seulement la nervure principale (30, 36) mais aussi la nervure auxiliaire (32, 38) des éléments de couplage (42, 48) de deux unités de couplage (20, 22) sont réalisées au moins en partie d'un seul tenant avec le noyau (52).

12. Revêtement d'un sol (U), en particulier d'un plancher composé d'une pluralité de panneaux de revêtement (10) selon l'une quelconque des revendications précédentes.
